# EUROPÄISCHE PATENTSCHRIFT

(11) **EP 0 382 176 B1**
(45) Veröffentlichungstag und Bekanntmachung des Hinweises auf die Patenterteilung: **03.11.1993**
(21) Anmeldenummer: 90102341.6
(22) Anmeldetag: 07.02.1990
(51) Int. Cl.: A61H 33/06

(54) **Dampfbad-Raumzelle**
Steam bath module
Module de bain à vapeur

(30) Priorität: 08.02.1989 DE 8901406 U
(43) Veröffentlichungstag der Anmeldung: 16.08.1990
(73) Patentinhaber: MBP MODERN-BAD-PERSCH GMBH, D-66606 St Wendel (DE)
(72) Erfinder: Gossens, Hubert,, D-4150 Krefeld 29 - Hüls (DE)
(74) Vertreter: Sparing - Röhl - Henseler Patentanwälte

(56) Entgegenhaltungen:
- DE-A- 2 907 909
- DE-U- 8 234 904
- DE-U- 8 519 827
- DE-U- 8 700 032
- US-A- 3 305 287

## Beschreibung

Die Erfindung betrifft eine Dampfbad-Raumzelle mit einzelnen dampfdicht verbundenen, selbsttragenden Wand-, Decken- und Bodenabschnitten aus dampfbeständigem Material zur Aufnahme mehrerer Sitzbaugruppen, wobei jeder Sitzbaugruppe ein Sitzteil zugeordnet ist und der Deckenabschnitt schräge, in einer oder mehreren Firstlinien sich schneidende Deckenflächen umfaßt, die eine ungebrochene und der Kontur eines Schrägdachs folgende innere Begrenzungsfläche bilden, an der eine Lauffläche für einen Abfluß des Kondenswassers vorgesehen ist.

Ein derartiges Dampfbad ist aus dem DE-U-8 519 827 bekannt. Die dort beschriebene Dampfkabine umfaßt eine Kabinenwandung, die aus zwei Seitenwänden sowie einer vorderen und hinteren Wand besteht und durch ein Dach abgedeckt ist. Die Seitewände, ebenso wie die hintere und vordere Wand, sind dabei einstückig ausgebildet. Eine eigene Bodenwand ist nicht vorgesehen, so daß der Bodenabschnitt vom Fußboden des Raumes gebildet wird, wo die Dampfkabine aufgestellt ist. Eine solche Dampfkabine besitzt eine fest vorgegebene Größe, die nur bei passenden Platzverhältnissen aufgestellt werden kann. Die nicht vorhandene Bodenwand verlangt zudem eine bauphysikalische Anpassung des Bodens am Aufstellort, um Schäden durch Dampfeintritt zu vermeiden.

Aus der DE-A-2 907 909 ist eine Fertigteilzelle mit vier Seitenwänden, einem Boden, einer Decke und mindestens einer Tür bekannt. Für den Aufbau der Seitenwände, der Decke und des Bodens sind plattenförmige Bauteile eines ersten und zweiten Typs vorgesehen. Die Typen haben unterschiedliche randseitige Abschnitte, um ein umlaufendes, randseitiges Ineinandergreifen der Wandung zu erlauben. Die Zahl der unterschiedlichen Bauteile zum Aufbau einer Raumzelle wird dadurch reduziert, bedingt aber eine Festlegung der Abmessungen der Bauteile. Eine variable Gestaltung der Raumzelle hinsichtlich Breite und Länge ist dadurch nur eingeschränkt möglich. Darüber hinaus fehlt jeglicher Bezug der Bauteiltypen zum inneren Aufbau der Raumzelle.

Aufgabe der Erfindung ist es daher, eine Dampfbad-Raumzelle nach dem Oberbegriff des Anspruchs 1 zu schaffen, die hinsichtlich Länge und Breite variierbar und ohne bauphysikalische Schäden überall einbaubar ist.

Diese Aufgabe wird gemäß dem kennzeichnenden Teil des Anspruchs 1 dadurch gelöst, daß der Bodenabschnitt und der Deckenabschnitt aus kassettenartig zusammengesetzten Verlegeelementen in Form flächiger Vielecke bestehen, die aufeinander abgestimmt in einzelnen Sitzteilen der Sitzbaugruppen des Wandabschnitts zugeordnet sind.

Eine derartige Aufteilung des Decken- und Bodenabschnitts in Rasterelemente ermöglicht, daß einzelne Sitzbaugruppen in beliebiger Anzahl dampfdicht aneinandergesetzt werden können. Die für die Sitzbaugruppe erforderlichen Decken- und Bodenabschnitte werden von den Verlegeelementen unter Berücksichtigung der räumlichen Verhältnisse bereitgestellt. Auch dem zahlreichen Typenangebot kann ohne nennenswerten Aufwand an zusätzlichen Modellbau- und Werkzeugbauaufwand Rechnung getragen werden. Bei einem gerasterten Aufbau des Boden- und Deckenabschnitts können die Sitzelemente der Sitzbaugruppen wegen des im allgemeinen zusätzlich einbezogenen Raumes eine größere Breite und Tiefe besitzen. Dabei die können die Fugen zwischen den Sitzelementen so übergangslos fein konstruiert werden, daß sie beim Draufsetzen nicht mehr spürbar sind und im Grunde eine Bank bilden. Die Zahl der platzfindenden Personen kann somit größer sein als die Anzahl der Sitzelemente.

Desweiteren zeigt die Dampfbad-Raumzelle ein gutes Ablaufverhalten des Kondenswassers über den gesamten Deckenabschnitt. Im Gegensatz zu kuppelförmigen Decken weist dieser Deckenabschnitt, ausgehend von der oder den Firstlinie(n), überall die gleiche Neigung auf. Gebrochene Deckenlinien oder Deckenbereiche ohne Neigung, an denen sich das Kondenswasser sammeln kann, entfallen völlig. Vorzugsweise sind die sich schneidenden Deckenflächen mit einer Neigung > 20° angeordnet. Mögliche Schrägdachkonturen sind beispielsweise die eines Satteldachs, Walmdachs, Pultdachs oder Sheddachs.

Der Boden kann durch die Verwendung einer Kunststoff-Sandwich-Konstruktion fußwarm gestaltet werden, wodurch eine aufwendige zweistufige Konstruktion entfallen kann.

Als dampfbeständiges Material für die Dampfbad-Raumzelle sind verwendbar: Kunststoffe, Aluminium, Edelstahl, Speziallacke und Keramik oder Naturstein.

Die Verwendung standardmäßiger Glastüren ist zudem möglich, da die Eingangsfront aus einem einzigen Türelement mit angeformter Zarge bestehen kann. Weitere Ausgestaltungen der Erfindung sind der nachfolgenden Beschreibung und den Unteransprüchen zu entnehmen.

Die Erfindung wird nachstehend anhand der in den beigefügten Abbildungen dargestellten Ausführungsbeispiele näher erläutert.
- Fig. 1: zeigt perspektivisch eine Teilansicht eines ersten Ausführungsbeispiels der Dampfbad-Raumzelle,
- Fig. 2: zeigt einen Grundriß des ersten Ausführungsbeispiels,
- Fig. 3: zeigt einen Grundriß eines zweiten Ausführungsbeispiels der Dampfbad-Raumzelle,
- Fig. 4: zeigt eine Seitenansicht des zweiten Ausführungsbeispiels,
- Fig. 5: zeigt eine Draufsicht eines ersten Verlegeelements des Bodenabschnitts,
- Fig. 6: zeigt einen Schnitt nach A-A gemäß Fig. 5,
- Fig. 7: zeigt einen Schnitt nach B-B gemäß Fig. 5,
- Fig. 8: zeigt eine Draufsicht eines zweiten Verlegeelements des Bodenabschnitts,
- Fig. 9: zeigt einen Schnitt nach A-A gemäß Fig. 8,
- Fig. 10: zeigt einen Schnitt nach B-B gemäß Fig. 8.

Fig. 1 zeigt eine Dampfbad-Raumzelle mit einem Wandabschnitt 1, einem Deckenabschnitt 2 und einem Bodenabschnitt 3 aus jeweils einem dampfbeständigen Material, insbesondere Kunststoff, Aluminium, Speziallacke und Keramik oder Naturstein. Der Deckenabschnitt 2 und der Bodenabschnitt 3 der dargestellten Ausführungsbeispiele bestehen aus kassettenartig zusammengesetzten Verlegeelementen, wie nachstehend noch im einzelnen erläutert wird.

Der Deckenabschnitt 2 besteht aus zwei schrägen Dachflächen 16, die sich entlang einer Firstlinie 17 schneiden. Diese Deckenflächen 16 besitzen eine gleichbleibende Neigung zwischen Firstlinie 17 und dem jeweiligen Wandabschnitt 1. Die innere Begrenzungsfläche der beiden Deckenflächen 16 folgt der Kontur eines Satteldachs, die dampfdicht auf die Wandabschnitte 1 gesetzt ist. An dieser innenseitigen Begrenzungsfläche der Deckenflächen 16 ist eine Lauffläche für ein Ablaufen des Kondenswassers vorgesehen. Diese Lauffläche wird vorzugsweise von der Materialinnenseite der Deckenflächen 16 gebildet. Die Deckenneigung ist größer als 20°.

Gemäß Fig. 1 besteht der Deckenabschnitt 2 und der Bodenabschnitt 3 aus einzelnen Verlegeelementen 22 sowie 4 und 5, die den jeweiligen Abschnitt der Dampfbad-Raumzelle lückenlos ausfüllen und mit dem Wandabschnitt 1 dampfdicht abschließen. Der Bodenabschnitt 3 besitzt Verlegeelemente 4, die gemäß einem ersten Ausführungsbeispiel eine ebene Auftrittsfläche besitzen. Demgegenüber weisen die Verlegeelemente 5 eines zweiten Ausführungsbeispiels eine in Längsrichtung sich erstreckende Vertiefung auf, die zur Ausbildung einer Rinne 7 für ein Ablaufen des Kondenswassers dient. Die Verlegeelemente 4, 5 sind hier als Rechtecke ausgebildet, können jedoch auch als andere Vielecke, mit denen eine Fläche lückenlos abgedeckt werden kann, ausgebildet sein. Diese Verlegeelemente 4, 5 sind kassettenartig aneinandergereiht, wodurch die Länge und Breite des Bodenabschnitts 3 durch Anzahl der Verlegeelemente 4, 5 in Längs- und Querrichtung bestimmt wird. Jeweils seitlich benachbarte Verlegeelemente 4 bilden unter vorzugsweise mittiger Anordnung eines Verlegeelements 5 eine Verlegeelement-Reihe 8, wobei die Länge der einzelnen Verlegeelemente 4, 5 einer solchen Reihe 8 vorzugsweise der Breite eines Wand-Seiten-Elements 9 des Wandabschnitts 1 entspricht. Wand-Eck-Elementen 10 und den von ihnen eingeschlossenen Wand-Kopf-Elementen 11 ist demgegenüber eine Verlegeelemente-Reihe 12 mit Verlegeelementen 4, 5 einer geringeren Länge zugeordnet. Ein dampfdichtes Aneinandersetzen der Verlegeelemente 4, 5 wird dadurch erreicht, daß diese unter Einschluß geeigneter dauerelastischer Dichtungsmassen aneinandergepreßt werden. Der Aufbau der einzelnen Verlegeelemente 4, 5 wird nachfolgend anhand der Figuren 5 bis 10 noch näher beschrieben.

Der Wandabschnitt 1 besteht aus den einzelnen, dampfdicht aneinandergesetzten Wand-Seiten-Elementen 9, den Wand-Eck-Elementen 10 und den Wand-Kopf-Elementen 11. An diese sind Sitzteile 13 angeformt. Die Wandelemente 9, 10, 11 können in beliebiger Anzahl zusammengebaut sein, wobei benachbarte Wandelemente 9, 10, 11 über Fugen 14, 15 dampfdicht miteinander verbunden sind. Die Ausbildung der Fugen 14, 15 richtet sich nach der Art des gewählten dampfbeständigen Materials. Zu den verwendbaren Kunststoffarten zählen u.a. Polyester, glasfaserverstärktes Polyester- oder Epoxidharz, Thermoplaste wie Acryl, Polystyrol, PVC, Polycarbonat oder beispielsweise auch melaminbeschichtete Platten mit verschiedenen Kernmaterialien. Die Sitzteile 13 können eine große Breite und Tiefe besitzen. Dabei sind die Fugen 15 zwischen den Sitzteilen 13 so übergangslos fein konstruiert, daß sie beim Draufsitzen nicht spürbar sind, wodurch eine Sitzbank erhalten wird.

Gemäß Fig. 1 besteht der Deckenabschnitt 2 aus Verlegeelementen 22, die kassettenartig aneinandergesetzt sind unter Bildung der zwei geradlinigen Dachschrägen 16, die sich von dem Dachfirst 17 erstrecken. Die Abmessungen der Verlegeelemente 22 des Deckenabschnitts 2 und der Verlegeelemente 4, 5 des Bodenabschnitts 3 sind aufeinander abgestimmt. Hierbei sind die gewünschte Dachschräge und die bodenseitige Ausdehnung der Sitzteile 13 bis zu der sich der Bodenabschnitt 3 erstreckt, zu berücksichtigen. Als Materialien für die Verlegeelemente 22 sind die gleichen vorstehend genannten Kunststoffe einsetzbar.

Aus Figur 2 ist die Anordnung von acht Sitzteilen 13 der jeweils zwei Wand-Seiten-Elementen 9, zwei Wand-Eck-Elementen 10 und zwei Wand-KopfElementen 11 ersichtlich. Der Bodenabschnitt 3 umfaßt zwei Verlegeelemente-Reihen 8 und eine Verlegeelemente-Reihe 12. Jede VerlegeelementeReihe 12, 8 besteht aus jeweils einem mittig angeordneten Verlegeelement 5 mit Vertiefung 6 und vier Verlegeelementen 4. An der Frontseite ist eine Glastür 21 vorgesehen, die über angeformte Zargen eingehängt ist und die Dampfbad-Raumzelle dampfdicht abschließt.

Figur 3 und 4 zeigen zur Verdeutlichung der Variationsmöglichkeiten eine Dampfbad-Raumzelle mit nur einem Sitzteil 13 eines Wand-Seiten-Elements 9, ein sogenanntes Grundelement. Hier besteht der Bodenabschnitt 3 nur aus zwei Verlegeelementen 4 und einem Verlegeelement 5. Derartige Grundelemente können aneinandergereiht und/oder gegenüberliegend zueinander angeordnet werden. Dabei wird die Zahl der Verlegeelemente 4 in einer Reihe 8, 12 bestimmt durch die Zahl der Wand-Kopf-Elemente 11, sofern diese vorgesehen sind, oder richtet sich ganz allgemein nach dem für die Dampfbad-Raumzelle gewünschten Innenraum.

Die Figuren 5 bis 7 zeigen ein Verlegeelement 4 des Bodenabschnitts 3, das aus einer ersten, oberseitigen Schicht 18 und einer zweiten Schicht 19 besteht. Die erste Schicht 18 besteht aus einem handelsüblichen wasser- und dampfbeständigen Bodenbelagsmaterial, welches über eine definierte und ausreichende Rutschfestigkeit verfügt. Diese Schicht 18 kann aber auch aus einer der Kunststoffarten bestehen, wie sie für die Wandelemente beschrieben wurden, wobei sie dann jedoch über eine rutschfeste Oberflächenstruktur verfügt, die das am Boden gesammelte Kondenswasser in die Rinne 9 ablaufen läßt. Die zweite Schicht 19 besteht aus einem zweiten Kunststoffmaterial, das in inniger Verbindung mit der ersten Schicht 18 steht und wegen seiner guten Wärmeisolierung den Boden fußwarm gestaltet. Erste und zweite Schicht 18, 19 können allerdings auch aus dem gleichen Material bestehen. Zwischen den beiden Schichten 18, 19 ist zudem vorzugsweise eine Kernlage vorgesehen, die aus verschiedenen handelsüblichen Hartschaumstoffen oder auch z.B. aus Spanplatten, Blähtonplatten, Glasschaumplatten, vorzugsweise jedoch wärmedämmendem Material, bestehen kann. Desweiteren besitzen die Verlegeelemente 4 umlaufende Seitenflanken 20, so daß zwischen zweiter Schicht 19 und Bodenfläche des Aufstellungsortes eine zusätzlich wärmeisolierende Luftschicht bleibt.

Die Figuren 8 bis 10 zeigen ein Verlegeelement 5 des Bodenabschnitts mit der Vertiefung 7. Diese Verlegeelemente 5 sind bis auf eine Muldung in der ersten Schicht 18 wie die vorstehend beschriebenen Verlegeelemente 4 aufgebaut.

## Patentansprüche

1. Dampfbad-Raumzelle mit einzelnen dampfdicht verbundenen, selbsttragenden Wand-, Decken- und Bodenabschnitten (1, 2, 3) aus dampfbeständigem Material zur Aufnahme mehrerer Sitzbaugruppen, wobei jeder Sitzbaugruppe ein Sitzteil (13) zugeordnet ist und der Deckenabschnitt (2) schräge, in einer oder mehreren Firstlinien (17) sich schneidende Deckenflächen umfaßt, die eine ungebrochene und der Kontur eines Schrägdachs folgende innere Begrenzungsfläche bilden, an der eine Lauffläche für einen Abfluß des Kondenswassers vorgesehen ist, dadurch gekennzeichnet, daß der Bodenabschnitt (3) und der Deckenabschnitt (2) aus kassettenartig zusammengesetzten Verlegeelementen (4, 5; 22) in Form flächiger Vielecke bestehen, die aufeinander abgestimmt den einzelnen Sitzteilen (13) der Sitzbaugruppen des Wandabschnitts (1) zugeordnet sind.

2. Dampfbad-Raumzelle nach Anspruch 1, dadurch gekennzeichnet, daß die Deckenflächen (16) mit einer Neigung >20° sich schneiden.

3. Dampfbad-Raumzelle nach Anspruch 1 oder 2, dadurch gekennzeichnet, daß die Verlegeelemente (4, 5) des Bodenabschnitts (3) für eine fußwarme Gestaltung mehrschichtig ausgebildet sind.

4. Dampfbad-Raumzelle nach Anspruch 3, dadurch gekennzeichnet, daß die Verlegeelemente (4, 5) des Bodenabschnitts (3) eine Sandwich-Konstruktion aus einer Oberschicht (18) und einer Unterschicht (19) und eine Kernlage umfassen.

5. Dampfbad-Raumzelle nach einem der Ansprüche 1 bis 4, dadurch gekennzeichnet, daß die Verlegeelemente (4, 5) des Bodenabschnitts (3) sich bis zu einem bodenseitigen Ende der Sitzteile (13) einer Sitzbaugruppe erstrecken.

6. Dampfbad-Raumzelle nach einem der Ansprüche 1 bis 5, dadurch gekennzeichnet, daß die dem Innern der Dampfbad-Raumzelle zugewandte Oberfläche des Bodenabschnitts (3) eine rutschfeste und noppenartige Struktur aufweist.

7. Dampfbad-Raumzelle nach einem der Ansprüche 1 bis 6, dadurch gekennzeichnet, daß die Wand- und Deckenabschnitte (1, 2) aus Kunststoffarten wie glasfaserverstärktem Polyester oder Epoxidharz, Acryl, Polystryrol, PVC; Polycarbonat oder melaminbeschichteten Platten mit verschiedenem Kernmaterial bestehen.

## Claims

1. Steam bath chamber with individual self-supporting wall, ceiling and floor sections (1, 2, 3), connected in a steam-proof manner, of steam-resistant material for receiving a plurality of seating units, a seat part (13) being associated with each seating unit, and the ceiling section (2) comprising inclined ceiling surfaces which intersect at one or more ridge lines (17) and form an unbroken inner boundary surface which follows the contour of a pitched roof and on which a running surface for drainage of the condensed water is provided, characterised in that the floor section (3) and the ceiling section (2) consist of laying elements (4, 5; 22) which are placed together like panels and are in the shape of plane polygons and which, matched to one another, are associated with the individual seat parts (13) of the seating units of the wall section (1).

2. Steam bath chamber according to Claim 1, characterised in that the ceiling surfaces (16) intersect with an inclination of >20°.

3. Steam bath chamber according to Claim 1 or 2, characterised in that the laying elements (4, 5) of the floor section (3) are of multi-layer construction so as to be warm to the feet.

4. Steam bath chamber according to Claim 3, characterised in that the laying elements (4, 5) of the floor section (3) comprise a sandwich construction consisting of a top layer (18), a bottom layer (19) and a core layer.

5. Steam bath chamber according to one of Claims 1 to 4, characterised in that the laying elements (4, 5) of the floor section (3) extend as far as an end, nearest the floor, of the seat parts (13) of a seating unit.

6. Steam bath chamber according to one of Claims 1 to 5, characterised in that the surface, facing towards the inside of the steam bath chamber, of the floor section (3) has a non-slip, textured structure.

7. Steam bath chamber according to one of Claims 1 to 6, characterised in that the wall and ceiling sections (1, 2) consist of types of plastics materials such as glass fibre-reinforced polyester, or epoxy resin, acrylic, polystyrene, PVC; polycarbonate or melamine coated panels with different core material.

## Revendications

1. Module de bain de vapeur avec des sections de paroi de plafond et de plancher (1, 2, 3) individuels reliés de façon étanche à la vapeur, auto-porteurs, composés en un matériau résistant à la vapeur, en vue de recevoir plusieurs groupes de siège, à chaque groupe de siège étant associée une partie d'assise (13) et la section de plafond (2) comprenant des surfaces de plafond se coupant en une ou plusieurs lignes de faîte (17) formant une surface de limitation intérieure ininterrompue et suivant le contour d'un toit en pente, sur laquelle est prévue une surface d'écoulement pour l'évacuation de l'eau de condensation, caractérisé en ce que la section de plancher (3) et la section de plafond (2) sont composés d'éléments à poser (4, 5; 22) assemblés à la façon de cassettes, en formant un polygone plat, adaptés les uns aux autres en étant associés aux différentes parties d'assise (13) des groupes de siège de la section de paroi (1).

2. Module de bain de vapeur selon la revendication 1, caractérisé en ce que les faces de toit (16) se coupent avec une pente supérieure à 20°.

3. Module de bain vapeur selon la revendication 1 ou 2, caractérisé en ce que les éléments opposés (4,5) de la section de plancher (3) sont réalisés en plusieurs couches pour donner une configuration chaude au pied.

4. Module de bain de vapeur selon la revendication 3, caractérisé en ce que les éléments à poser (4, 5) de la section de plancher (3) présentent une construction en sandwich et sont composés d'une couche supérieure (18) et d'une couche inférieure (19) et d'une couche de noyau

5. Module de bain de vapeur selon l'une revendication 1 à 4, caractérisé en ce que les éléments à poser (4, 5) de la section de plancher (3) s'étendent jusqu'à une extrémité de plancher des parties d'assise (13) d'un groupe de sièges.

6. Module de bain de vapeur selon l'une des revendications 1 à 5, caractérisé en ce que la face supérieure, tournée vers le module de bain de vapeur, de la section de plancher (3) présente une structure anti-glissement et composé de proéminences.

7. Module de bain de vapeur selon l'une des revendications 1 à 6, caractérisé en ce que les sections de mur et de plafond (1, 2) sont de types de matières synthétiques tels qu'un polyester renforcé par des fibres de verre ou une résine époxy, un acrylique, un polystyrène, un PVC ; un polycarbonate ou en plaque recouverte de mélamine avec différents matériaux de noyau.
